# EUROPÄISCHE PATENTSCHRIFT

(11) **EP 1 304 408 B1**
(45) Veröffentlichungstag und Bekanntmachung des Hinweises auf die Patenterteilung: **04.10.2006**
(21) Anmeldenummer: 02020931.8
(22) Anmeldetag: 19.09.2002
(51) Int. Cl.: D04B 9/56, D04B 15/06

(54) **Platine für das Spitzenschliesen von Strümpfen**
Sinker for the closing of the toes of stocking
Platine pour la fermeture de pointes de bas

(30) Priorität: 17.10.2001 DE 10150684
(43) Veröffentlichungstag der Anmeldung: 23.04.2003
(73) Patentinhaber: Groz-Beckert KG, 72458 Albstadt (DE)
(72) Erfinder: Jürgens, Eric, 72406 Bisingen (DE)
(74) Vertreter: Rüger, Barthelt & Abel Patentanwälte

(56) Entgegenhaltungen:
- EP-A- 0 814 186
- EP-A- 0 942 086
- US-A- 2 809 508
- US-A1- 2001 039 816
- US-B1- 6 233 977

## Beschreibung

Die Erfindung betrifft eine Platine für eine Schließeinrichtung zum Schließen eines schlauchförmigen Gestricks, insbesondere bei der Strumpfherstellung.

Strümpfe werden in der Regel auf speziellen Rundstrickmaschinen hergestellt. Zum Abschluss des Strumpfs im Zehenbereich muss der zunächst schlauchförmige Strumpf geschlossen werden. Dabei kommt es darauf an, einander gegenüberliegende Partien der letzten Maschenreihe miteinander zu vernähen.

Dazu ist aus der EP 0942086 A2 eine Vorrichtung bekannt, die einen insgesamt ringförmigen Platinenträger aufweist. Der Platinenträger ist mit einzelnen in radial angeordneten Schlitzen untergebrachten Platinen versehen, die dazu dienen, die letzte Maschenreihe von den Stricknadeln abzunehmen. Dazu tauchen die Strickmaschinennadeln, welche die zu übergebende Masche tragen, mit ihren Nadelhaken in die Freiräume der Platinen ein. Beim Übertragen der Masche von der Nadel auf die Platine, bewegt sich die Nadel mit eingetauchtem Kopf relativ zur Platine. Dieser Bewegungslauf, die Relativbewegung zwischen Nadel und Platine sowie die Eintauchbewegung, müssen hoch präzise sein. Ansonsten kollidieren Nadel und Platine miteinander, was zu Beschädigungen bis hin zu Funktionsausfällen durch Bruch der Nadel bzw. der Platine führen kann.

Der Platinenträger ist zweigeteilt und besteht somit aus zwei Halbringen. Diese können durch eine entsprechende Führungs- und Antriebseinrichtung zusammen geklappt werden. Dabei werden einander gegenüberliegende Platinen des Platinenträgers aufeinander zugeführt, bis sich ihre Maschenträgerabschnitte berühren. Auf diese Weise werden gegenüberliegende Maschen zusammen geführt, wonach sie durch eine Naht verbunden werden.

Die betreffenden Platinen sind paarweise komplementär zueinander ausgebildet. Während eine Platine einen Vorsprung aufweist, weist die jeweils gegenüberliegende Platine eine Ausnehmung auf, wobei der Vorsprung und die Ausnehmung ineinander greifen, wenn die beiden Ringhälften des Platinenträgers aufeinander zu geklappt werden. Um die Platinen hier nicht zu beschädigen, ist bei der Führung und Bewegung der Platinenträger eine hohe Präzision erforderlich. Die Arbeitsgeschwindigkeit der Anordnung wird im Wesentlichen von dieser Präzision beeinflusst.

Davon ausgehend ist es Aufgabe der Erfindung, Platinen für eine Schließeinrichtung zum Schließen eines schlauchförmigen Gestricks so zu gestalten, dass eine erhöhte Arbeitsgeschwindigkeit ermöglicht wird und/oder die Anforderungen an die Präzision bei der Bewegung und Positionierung des Platinenträgers und/oder der Nadel gesenkt werden kann.

Diese Aufgabe wird mit einer Platine nach Anspruch 1 gelöst:

Die erfindungsgemäße Platine weist einen Grundabschnitt und einem sich von diesem weg erstreckenden Maschenträgerabschnitt auf. Der Maschenträgerabschnitt wird durch zwei zueinander im Abstand angeordnete Schenkel gebildet, die an ihren Enden aufeinander zu gekrümmt sind, sich an einer Stelle berühren und dann voneinander weg divergieren, um einen Aufnahmetrichter zu bilden. Dieser dient zur Aufnahme einer entsprechenden Spitze einer komplementären und zugeordneten Gegenplatine, wenn Maschen übertragen werden sollen. Die Schenkel der den Trichter aufweisenden Platine sind am Grund des Trichters, d.h. an der Stelle an der sie sich berühren, miteinander nicht verbunden. Dies hat den wesentlichen Vorteil, dass die komplementäre Gegenplatine mit ihrer Spitze in den Trichter einfahren kann, ohne den Trichterboden zu beschädigen. Hinsichtlich der Positionierung sind deshalb größerer Toleranzen möglich. Wird die Spitze der komplementären Gegenplatine einige Zehntelmillimeter weiter in den Trichter eingefahren als erwartet, können sich die Schenkel des Trichters etwas voneinander weg spreizen, ohne dass es zu einer Beschädigung an dem Trichterboden oder an der komplementären Platinenspitze kommt.

Dies kann unter Umständen auch eine Erhöhung der Arbeitsgeschwindigkeit ermöglichen und gestattet letztendlich auch eine Erhöhung der Nahtqualität, denn Nahtfehler, wie sie auftreten können, wenn eine Platine beschädigt wird, und die betreffende Masche nicht mehr ordnungsgemäß übergeben wird, können weitgehend ausgeschlossen werden.

Es wird als vorteilhaft angesehen, wenn sich die Schenkel an der Engstelle nicht nur sehr dicht annähern sondern berühren, wobei sie vorzugsweise federnd aneinander anliegen. Es wird bevorzugt, dass sie unter Vorspannung aneinander anliegen. Damit bilden die beiden Schenkel ein relativ steifes und stabiles Öhr, wobei sie jedoch, wenn ein Teil in den Trichter eindringt, voneinander weg gespreizt werden können.

Der Aufnahmetrichter öffnet sich vorzugsweise mit einem Winkel zwischen 20° und 40°. Vorzugsweise ist der Öffnungswinkel zu etwa 30° festgelegt. Dies ergibt eine gute Führung von Platine und Gegenplatine, wenn diese zur Maschenübergabe ineinander greifend zusammen geführt werden.

Die Schenkel der Platine, sowie die Schenkel einer entsprechenden Gegenplatine sind vorzugsweise einstückig mit dem jeweiligen Grundabschnitt ausgebildet, wobei ihre Dicke vorzugsweise geringer ist als die Hälfte der Dicke des Grundabschnitts. Dadurch wird ein kompaktes, insgesamt steifes und im Bereich des Maschenträgerabschnitts seitlich gut federndes Teil erhalten. Außerdem ist der Maschenträgerabschnitt dadurch kaum breiter als eine Stricknadel von der die Masche abgenommen wird. Dies obwohl die Schenkel des Maschenträgerabschnitts zwischeneinander einen Freiraum festlegen, in den der Kopf der Stricknadel eingreifen kann. Somit können Maschen von der Stricknadel auf den Maschenträgerabschnitt übertragen werden, ohne aufgeweitet zu werden.

Die zu der Platine gehörige Gegenplatine weicht von der Platine zumindest dahingehend ab, dass die zunächst im Abstand zueinander verlaufenden Schenkel an ihrem Ende aufeinander zu gekrümmt sind und sich an einer Stelle berühren ohne einen Trichter auszubilden. An der Berührungsstelle laufen sie in einer gemeinsamen Kante aus, die in den Trichter der Platine passt. Damit ist die Gegenplatine komplementär zu der Platine ausgebildet

Die beiden Schenkel der Gegenplatine können an ihrem Ende miteinander verbunden sein oder lediglich aneinander anliegen. Im letzteren Fall liegen sie vorzugsweise unter Vorspannung aneinander an. Sind sie jedoch untereinander verbunden, ergibt sich ein versteifter Maschenträgerabschnitt.

Beide Platinen (Platine und Gegenplatine) sind an ihren Schmalseiten vorzugsweise mit einer Nut versehen, die sich bis in den Maschenträgerabschnitt hinein erstreckt. Die Nut ist vorzugsweise mit voneinander divergierenden Nutwänden versehen, um die Übergabe der Masche an eine Näheinrichtung zu erleichtern. Die Näheinrichtung weist dann entsprechende durch die Nut streifende Maschenaufnahmefinger auf. Die divergierenden Nutwände erleichtern das Einführen des jeweiligen Fingers in die Nut.

Die flexible Ausbildung der Schenkel und deren lose Anlage im Endbereich hat den Vorteil, dass die Schenkel flexibel ausweichen können wenn die Nadel mit ihrem Kopf anstößt. Die Anforderungen an die Präzision der Nadel-und Platinenführung können deshalb vermindert werden.

Weitere Einzelheiten vorteilhafter Ausführungsformen der Erfindung ergeben sich aus Unteransprüchen, der Zeichnung oder der Beschreibung. In der Zeichnung ist ein Ausführungsbeispiel der Erfindung veranschaulicht. Es zeigen:
- Fig. 1: eine Rundstrickmaschine für schlauchartige Ware, z.B. Strumpfware, in aufs Äußerste schematisierter Darstellung und eine Schließeinrichtung zum Zusammenführen gegenüberliegender Gestrickpartien eines Strumpfs,
- Fig. 2: die Schließeinrichtung und den zusammengelegten Strumpf vor Übergabe an eine Näheinrichtung in schematisierter Darstellung,
- Fig. 3: einen geschlossenen Strumpf bei der Abnahme von der Maschine,
- Fig. 4: eine Nadel und eine Platine vor der Maschenübergabe in Seitenansicht,
- Fig. 4a: die Platine und die Nadel nach Figur 4 in Draufsicht und in einem anderen Maßstab,
- Fig. 5: die Nadel und die Platine nach Figur 4 während der Maschenübergabe in Seitenansicht,
- Fig. 5a: die Platine und die Nadel nach Figur 5 in Draufsicht und in einem anderen Maßstab,
- Fig. 6: die Nadel und die Platine nach Figur 4 nach der Maschenübergabe mit Schließplatine,
- Fig. 7: die Platine nach den Figuren 4 bis 6 und eine zugehörige, heran geschwenkte Gegenplatine im Eingriffszustand in Seitenansicht mit Schließplatine,
- Fig. 8: die Platine und die Gegenplatine nach Figur 7 im Eingriffszustand in Draufsicht in einem anderen Maßstab und
- Fig. 9: die Platine, die Gegenplatine und die Schließplatinen nach Übergabe der Maschen an die Gegenplatine in Seitenansicht.

In Figur 1 ist ausschnittsweise und aufs Äußerste schematisiert, eine Strickmaschine anhand zweier einander gegenüberliegender Nadeln 1, 2 veranschaulicht, die wie andere, nicht veranschaulichte, Nadeln in einem Nadelzylinder längs verschiebbar geführt und durch ein Schloss angetrieben sind. Die Nadeln 1, 2 sowie die anderen Nadeln dienen gemeinsam mit weiteren Strickwerkzeugen, wie Platinen, Niederhaltern und dergleichen, zur Herstellung eines schlauchförmigen Gestricks 3, aus dem ein Strumpf gefertigt wird. Dazu müssen die Maschen des schlauchförmigen Gestricks 3 von den Nadeln 1, 2 abgenommen und übereinander gelegt werden. Dazu dient eine Schließeinrichtung 4, zu der ein ringförmiger Platinenträger 5 gehört. Dieser weist zwei jeweils als halbkreisförmiger Bogen gekrümmte Platinenträgerabschnitte 6, 7 auf, die, wie in Figur 1 gestrichelt veranschaulicht ist, durch eine nicht weiter veranschaulichte Positionierungseinrichtung aufeinander zu und voneinander weg geschwenkt werden können. Die Schwenkachse liegt mit dem ringförmigen Platinenträger in einer gemeinsamen Ebene und steht auf der Zeichenebene der Figur 1 senkrecht.

Der Platinenträgerabschnitt 6 ist mit sich radial erstreckenden Führungskanälen 8 versehen, in denen, wie Figur 5 veranschaulicht, jeweils eine Platine 9 entlang ihrer Längsachse 11 verschiebbar, d.h. längs verschiebbar gelagert ist. Entsprechend ist der Platinenträgerabschnitt 7 mit sich radial erstreckenden Führungskanälen 12 versehen, in denen Gegenplatinen 13 sowie Schließplatinen 58 längs verschiebbar gelagert sind (Figur 7).

Im Folgenden wird die Platine 9 näher beschrieben:

Figur 4 veranschaulicht die Platine 9 in Seitenansicht im Zusammenspiel mit der Nadel 2, die als Zungennadel mit offener Zunge 14 veranschaulicht ist. Die Platine 9 weist einen beispielsweise etwa rechteckigen Grundabschnitt 15 auf, von dessen langen Schmalseiten sich zwei Füße 16, 17 weg erstrecken. An ein von den Füßen 16, 17 abliegendes Ende des Grundabschnitts 15 schließt sich an diesen ein Maschenträgerabschnitt 18 an, der sich quer zur Längsrichtung 11 der Platine 9 und somit quer zu seinen langen Kanten 19, 20 erstreckt. Figur 4a veranschaulicht den Maschenträgerabschnitt 18 mit Blickrichtung gemäß Pfeil 21 in Figur 4. Er wird durch zwei sich von dem Grundabschnitt 15 etwa rechtwinklig weg erstreckende Schenkel 22, 23 gebildet, die zwischeneinander einen Freiraum 24 festlegen. Dieser ist so bemessen, dass der Kopf der Nadel 2 in den Freiraum 24 fassen kann, ohne die Schenkel 22, 23 voneinander weg zu spreizen.

Die Schenkel 22, 23 weisen, wie aus Figur 4 hervorgeht, über einen beträchtlichen Teil ihrer Länge eine gleich bleibende Höhe auf. Sie erstrecken sich außerdem, gemäß Figur 4a, im Abstand parallel zueinander. In der Nähe ihrer Enden 25, 26 sind sie jedoch aufeinander zu gebogen und konvergieren bis sie an einer Stelle 27 aneinander anliegen. Bis zu dieser Stelle 27 weisen die Schenkel 22, 23 jeweils auch eine im Wesentlichen gleich bleibende Dicke auf. Diese ist geringer als die Hälfte der Dicke des Grundabschnitts 15, dessen Dicke D vorzugsweise etwa dem Abstand der Außenflanken der Schenkel 22, 23 voneinander entspricht.

Von der Stelle 27 ausgehend, werden die Schenkel 22, 23 bis zu ihrem jeweiligen Ende 25, 26 hin schmaler, so dass sie miteinander einen Aufnahmetrichter 28 festlegen, der sich längs zu dem Maschenträgerabschnitt 18 und somit längs zu der Nadel 2 öffnet. Der Aufnahmetrichter 28 weist innere Flanken 29, 31 auf, die miteinander einen spitzen Winkel zwischen 20° und 40° einschließen. Der Winkel beträgt vorzugsweise 30°. Außerdem weisen die Schenkel 22, 23 im Bereich des Aufnahmetrichters 28 äußere Flanken 32, 33 auf, die zueinander etwa parallel ausgerichtet sind. Insgesamt sind die Schenkel 22, 23 im Bereich ihrer Enden 25, 26 somit gegensinnig s-förmig gekrümmt und spiegelsymmetrisch zueinander ausgebildet. Sie liegen an der Stelle 27 federnd unter Vorspannung aneinander an. An ihren freien Enden sind sie, wie aus den Figuren 4 und 4a hervorgeht, sowohl in Seitenansicht als auch in Draufsicht jeweils gerundet.

Im Folgenden wird die Gegenplatine 13 beschrieben. Diese ist aus Figur 7 ersichtlich. Sie weist eine Grundabschnitt 35 auf, der in Seitenansicht etwa rechteckig ausgebildet ist und zwei lange Kanten 36, 37 aufweist. Von diesen erstrecken sich zwei Füße 38, 39 weg, die dazu dienen, die Gegenplatine 13 in ihrer Längsrichtung 40 zu bewegen. Quer zu den Kanten 36, 37 sowie zu der Längsrichtung 40 erstreckt sich von dem Grundabschnitt 35 ein Maschenträgerabschnitt 41. Dieser wird durch zwei Schenkel 42, 43, die aus Figur 8 ersichtlich sind, gebildet, die beide einstückig mit dem Grundabschnitt 35 verbunden sind. Sie setzen an einer Stelle 44 an dem Grundabschnitt 35 an, die etwa auf gleicher Höhe mit der langen Kante 36 liegt.

Die Schenkel 42, 43 erstrecken sich parallel im Abstand zueinander und legen zwischeneinander einen Freiraum 45 fest. Dieser ist ganz entsprechend dem Freiraum 24 ausgebildet und somit so groß, dass ein Nadelkopf in ihn eingreifen kann, ohne die Schenkel 42, 43 voneinander zu spreizen.

Die Schenkel 42, 43 sind in der Nähe ihres jeweiligen von der Stelle 44 abliegenden Endes 46, 47 aufeinander zu gebogen, um den Freiraum 45 zu schließen. Sie erstrecken sich außerdem mit im Wesentlichen gleich bleibender Dicke über die gesamte Länge des Freiraums 45, wobei sie an ihren Enden 46, 47 in einem Berührungsbereich 48 aneinander anliegen. In dem Berührungsbereich sind die Enden 46, 47 so abgeflacht, dass ihre Außenflanken 49, 50 nahezu gerade ausgebildet sind und im spitzen Winkel aufeinander zu laufen. Sie laufen somit in einer gemeinsamen gerundeten Kante 51 aus, deren Rundungsradius so gering ist, dass sie in den Aufnahmetrichter 28 findet, ohne diesen aufzuweiten. Letztendlich ist die Breite des Maschenträgerabschnitts 41 an der Kante 51 geringer als die Weite des Aufnahmetrichters 28. Der von den Flanken 49, 50 eingeschlossene Winkel stimmt vorzugsweise wenigstens näherungsweise mit dem von den Flanken 29, 31 eingeschlossenen Winkel überein.

Die Schenkel 42, 43 können in dem Berührungsbereich 48 miteinander verbunden sein. Vorzugsweise liegen sie jedoch lediglich unter federnder Vorspannung aneinander an.

Über einen Teil der Länge des Maschenträgerabschnitts 41, sowie über die Schmalseite des Grundabschnitts 35 erstreckt sich eine Längsnut 52, die durch zwei Nutwände 53, 54 begrenzt ist. Diese divergieren bezüglich der Längsrichtung 40 voneinander und bilden somit eine Aufnahme zur Führung eines Werkzeugs, das Maschen 55, 56 von der Gegenplatine 13 abnehmen soll.

Zu der Schließeinrichtung 4 gehören außerdem Schließplatinen 57, 58, wie sie aus Figur 9 ersichtlich sind. Dabei ist jeder Platine 9 und jeder Gegenplatine 13 jeweils eine Schließplatine 57, 58 zugeordnet. Sie weisen einen mit einem Fuß 59, 60 versehenen Grundabschnitt 61, 62 auf, von dem sich ein fingerartiger Vorsprung 63, 64 parallel zu der jeweiligen Längsrichtung 11, 40 so erstreckt, dass er in den jeweiligen Freiraum 24, 45 hinein und aus diesem heraus gefahren werden kann. Dabei wird ein zwischen dem Maschenträgerabschnitt 18, 41 und dem Vorsprung 63, 64 gebildeter Maschenhalteraum 65, 66 jeweils geöffnet und geschlossen.

Die insoweit beschriebene Schließeinrichtung arbeitet wie folgt:

Wie in Figur 1 veranschaulicht, wird die letzte Maschenreihe des Gestricks 3 von den Nadeln 1, 2, sowie weiteren nicht veranschaulichten Nadeln, zunächst an die Maschenträgerabschnitte 18 bzw. 41 der Platinen 9 und Gegenplatinen 13 übergeben. Im Einzelnen ist dieser Prozess am Beispiel der Platinen 9 in den Figuren 4 bis 6 veranschaulicht. Wie Figur 4 veranschaulicht, wird die Nadel 2 ausgetrieben und die Platine 9 wird in Längsrichtung 11 in Figur 4 nach links bewegt, so dass der Maschenträgerabschnitt 18 den Kopf (Haken) der Nadel 2 mit seinem Freiraum 24 aufnimmt. Die Masche 55 liegt dabei auf dem Nadelschaft und die Zunge 14 ist offen. Durch eine geeignete Relativbewegung zwischen dem Gestrick 3, der Nadel 2 und der Platine 9 wird nun die Masche 55 auf den Maschenträgerabschnitt 18 übertragen. Dies kann z.B. erfolgen, indem die Nadel 2 gemeinsam mit dem Platinenträgerabschnitt 6 und somit mit der Platine 9 in Nadellängsrichtung bewegt wird. In dem in Figur 4 angegebenen Beispiel ist dies eine Bewegung vertikal nach unten. Die Masche 55 schließt damit, wie Figur 5 veranschaulicht, die Zunge 14, die somit auf der Spitze des dem Freiraum 24 durchragenden Hakens aufliegt. Die Enden 25, 26 greifen somit, wie Figur 4a und Figur 5a veranschaulichen, in den nunmehr geschlossenen Fadenraum der Nadel 2. Der Abstand der Flanken 32, 33 voneinander ist geringer als die Breite des Schafts der Nadel 2. Die Enden 25, 26 überragen die Nadel somit seitlich nicht, so dass die Masche 55, ohne an den Enden 25, 26 anzustoßen, auf den Maschenträgerabschnitt 18 gleiten kann. Dies wird insbesondere wegen der geringen Dicke der Schenkel 22, 23, sowie der gerundeten, übergangsfreien und stufenlosen Ausbildungen der äußeren Flanken 32, 33 der Schenkel 22, 23 ermöglicht.

Ist die Masche 55 über den Kopf der Nadel 2 hinweg auf den Maschenträgerabschnitt 18 übertragen, wird der in Figur 6 veranschaulichte Zustand erreicht. Die Masche 55 ist damit in den Maschenhalteraum 65 eingetreten. Es wird nun die Schließplatine 57 in Längsrichtung 11 so bewegt, dass ihr Vorsprung 63 in den Freiraum 24 eintritt, um den Maschenhalteraum 65 zu schließen. Ist dies geschehen, wird der Haken der Nadel 2 aus dem Freiraum 24 herausgeführt. Dies erfolgt, indem die Platine 9 und die Nadel 2 in Figur 6 zunächst geringfügig vertikal gegeneinander verstellt werden, so dass die Stelle 27 aus dem Hakeninnenraum heraus in den Bereich der Zunge 14 gerät. Sodann wird die Platine 9 in Öffnungsrichtung der Zunge 14, d.h. in Figur 6, nach rechts bewegt. Der Maschenträgerabschnitt 18 hat somit von der Nadel 2 abgekoppelt. Letztere kann nun vertikal nach unten von der Platine 9 weg bewegt werden.

In vollkommen analoger Form findet die Übergabe der Maschen 56 an die Gegenplatinen 13 des Platinenträgerabschnitts 7 statt. Somit sind alle Maschen des Gestricks 13, die zuvor auf den Nadeln 1, 2 lagen, auf die Platinen 9 und Gegenplatinen 13 der Schließeinrichtung 4 übergeben. In diesem Zustand kann der ringförmig aufgespannte Platinenträgerabschnitt an eine geeignete Stelle verfahren werden, wonach der Platinenträgerabschnitt 7, wie in Figur 2 durch einen Pfeil 67 angedeutet, um eine Achse so geschwenkt wird, dass er deckungsgleich dem Platinenträgerabschnitt 6 gegenüberliegt. Dabei treffen sich jeweils die sich bezügl. der Schwenkachse gegenüberliegenden Gegenplatinen 13 und Platinen 9, so dass letztlich jedes Platinen-Gegenplatinenpaar, wie in Figur 7 veranschaulicht, zusammenfindet. Die von den Enden der Schenkel 42, 43 gebildete Kante 51 trifft dabei in den Aufnahmetrichter 28 der Platine 9. Dabei spielt die genaue Eindringtiefe eine untergeordnete Rolle. Wird die Gegenplatine aufgrund von Toleranzen oder dynamisch bedingten Abweichungen mit der Kante 51 etwas zu weit in den Aufnahmetrichter 28 getrieben, können die Schenkel 22, 23 federnd ausweichen, ohne dass es zu einer Beschädigung der Platine 9 kommt.

Haben alle Gegenplatinen 13 mit ihren Kanten 51 in den jeweils zugeordneten Aufnahmetrichter 28 der gegenüberliegenden Platine 9 gefunden, werden die Schließplatinen 57, 58, wie in Figur 7 dargestellt, von den Maschenaufnahmebereichen 18, 41 weg bewegt, um die Maschenhalteräume 65, 66 zu öffnen. Eine Relativbewegung zwischen dem Gestrick 3 und der Schließeinrichtung 4, insbesondere den Platinen 9 und den Gegenplatinen 13, bewirkt nun, dass die Masche 55 von dem Maschenträgerabschnitt 18 auf den Maschenträgerabschnitt 41 gleitet. Dies kann sowohl durch eine Bewegung des Gestricks als auch durch eine gemeinsame Bewegung der Platinen 9 und der Gegenplatinen 13 geschehen. Ist die Masche 55 auf die Gegenplatine 13 überführt, kann der Maschenhalteraum 66 durch entsprechende Bewegung der Schließplatine 58 wieder geschlossen werden. Die einander gegenüberliegenden Maschen 55, 56 des Gestricks 3 sind nun jeweils paarweise in den Maschenhalteräumen 66 der Gegenplatinen 13 sowie der jeweils zugeordneten Schließplatinen 58 gehalten. Sie können nun, wie Figur 2 schematisch veranschaulicht, von Maschenaufnahmefingern 68 einer Näheinrichtung übernommen werden. Die Maschenaufnahmefinger 68 greifen dabei in die aus Figur 9 ersichtliche Nut 52 der Gegenplatine 13. Das aus den Maschen 55, 56 gebildete Paar kann nun nach Öffnen des Maschenhalteraums 66 abgenommen und vernäht werden.

Figur 3 veranschaulicht dann das Abnehmen des endseitig geschlossenen Gestricks 3 von der Schließeinrichtung 4, beispielsweise indem es durch ein Halterohr 69 abgesaugt wird, über dessen Außenseite es bei der Herstellung des Gestricks straff gehalten worden war.

Zum Schließen eines schlauchförmigen Gestricks an einem Ende, beispielsweise zur Herstellung von Strümpfen oder Socken, ist eine Schließeinrichtung 4 vorgesehen, die Platinen 9 und Gegenplatinen 13 aufweist. Diese weisen jeweils Maschenträgerabschnitte 18, 41 auf, deren Enden komplementär zueinander ausgebildet sind und formschlüssig ineinander greifen können. Dabei weisen die Platinen 9 ein aufnehmendes und die Gegenplatinen 13 ein eindringendes Ende auf. Das aufnehmende Ende ist durch einen Aufnahmetrichter 28 gebildet, der durch die Enden zweier Schenkel 22, 23 gebildet ist. Diese können federnd voneinander weg gebogen werden. Dies hat den Vorteil, dass die eindringende Gegenplatine 13 an der Platine 9 keine Beschädigungen anrichten kann, wenn sie zu weit in Richtung auf die Platine 9 hin bewegt wird. Des Weiteren besteht der Vorteil, dass bei der Eintauchbewegung der Nadel in den Platinenfreiraum, sowie bei der Relativbewegung zwischen Nadel und Platine Beschädigungen nahezu ausgeschlossen werden.

### Bezugszeichenliste:

- 1, 2: Nadeln
- 3: Gestrick
- 4: Schließeinrichtung
- 5: Platinenträger
- 6, 7: Platinenträgerabschnitt
- 8: Führungskanal
- 9: Platine
- 11: Längsachse
- 12: Führungskanal
- 13: Gegenplatine
- 14: Zunge
- 15: Grundabschnitt
- 16, 17: Füße
- 18: Maschenträgerabschnitt
- 19, 20: Kanten
- 21: Pfeil
- 22, 23: Schenkel
- 24: Freiraum
- 25, 26: Enden
- 27: Stelle
- 28: Aufnahmetrichter
- 29, 31: Flanken, innen
- 32, 33: Flanken, außen
- 35: Grundabschnitt
- 36, 37: Kanten
- 38, 39: Füße
- 40: Längsrichtung
- 41: Maschenträgerabschnitt
- 42, 43: Schenkel
- 44: Stelle
- 45: Freiraum
- 46, 47: Ende
- 48: Berührungsbereich
- 49, 50: Flanke
- 51: Kante
- 52: Längsnut
- 53, 54: Nutwände
- 55, 56: Maschen
- 57, 58: Schließplatinen
- 59, 60: Füße
- 61, 62: Grundabschnitt
- 63, 64: Vorsprung
- 65, 66: Maschenhalteraum
- 67: Pfeil
- 68: Maschenaufnahmefinger
- 69: Halterohr

## Patentansprüche

1. Platine (9) für eine Schließeinrichtung (4) zum Schließen eines schlauchförmigen Gestricks (3), insbesondere bei der Strumpfherstellung,
**gekennzeichnet durch** einen Grundabschnitt (15), der zur längsbeweglichen Führung in einem Führungskanal (8) eines Platinenträgers (6) eingerichtet ist und wenigstens einen Fuß (16) aufweist, der der gesteuerten Längsverschiebung der Platine (9) dient,
einen Maschenträgerabschnitt (18), der an dem Grundabschnitt (15) ausgebildet ist und der sich von diesem weg erstreckt, wobei der Maschenträgerabschnitt (18) zwei zueinander im Abstand angeordnete Schenkel (22, 23) aufweist, die in der Nähe ihrer Enden (25, 26) aufeinander zu gekrümmt sind, um sich an einer Stelle (27) eng anzunähern oder zu berühren, und wobei die Enden (25, 26) der Schenkel (22, 23) ausgehend von der Stelle (27) voneinander divergieren, um miteinander einen Aufnahmetrichter (28) zu bilden.

2. Platine nach Anspruch 1, **dadurch gekennzeichnet, dass** die Schenkel (22, 23) an der Stelle (27) federnd aneinander anliegen.

3. Platine nach Anspruch 1, **dadurch gekennzeichnet, dass** die Schenkel (22, 23) unter Vorspannung aneinander anliegen.

4. Platine nach Anspruch 1, **dadurch gekennzeichnet, dass** der Aufnahmetrichter (28) einen Öffnungswinkel zwischen 20° und 40° festlegt.

5. Platine nach Anspruch 1, **dadurch gekennzeichnet, dass** der Aufnahmetrichter (28) einen Öffnungswinkel von 30° aufweist.

6. Platine nach Anspruch 1, **dadurch gekennzeichnet, dass** die Schenkel (22, 23) eine Dicke aufweisen, die geringer ist als die Hälfte der Dicke des Grundabschnitts (15).

7. Platine nach Anspruch 1, **dadurch gekennzeichnet, dass** die Schenkel (22, 23) und der Grundabschnitt (15) miteinander einstückig ausgebildet sind.

8. Platine nach Anspruch 1, **dadurch gekennzeichnet, dass** der Maschenträgerabschnitt (18) quer zu dem Grundabschnitt (15) ausgerichtet ist.

9. Platine nach Anspruch 1, **dadurch gekennzeichnet, dass** der Maschenträgerabschnitt (18) und der Grundabschnitt (15) miteinander einen rechten Winkel einschließen.

10. Platine nach Anspruch 1, **dadurch gekennzeichnet, dass** der Maschenträgerabschnitt (18) zur Aufnahme von Maschen eingerichtet ist.

11. Platine nach Anspruch 1, **dadurch gekennzeichnet, dass** in dem Maschenträgerabschnitt (18) zwischen den Schenkeln (22, 23) ein Freiraum (24) ausgebildet ist, der sowohl zur Aufnahme eines Nadelkopfs als auch zur Aufnahme eines Abschnitts einer Schließplatine (57) eingerichtet ist.

12. Gegenplatine (13) für eine Schließeinrichtung (4) zum Schließen eines schlauchförmigen Gestricks (3), insbesondere bei der Strumpfherstellung,
**gekennzeichnet durch** einen Grundabschnitt (35), der zur längsbeweglichen Führung in einem Führungskanal (12) eines Gegenplatinenträgers (7) eingerichtet ist und wenigstens einen Fuß (38) aufweist, der der gesteuerten Längsverschiebung der Gegenplatine (13) dient,
einen zur Aufnahme von Maschen (55, 56) eingerichteten Maschenträgerabschnitt (41), der an dem Grundabschnitt (35) ausgebildet ist und der sich von diesem weg erstreckt, wobei der Maschenträgerabschnitt (41) zwei zueinander im Abstand angeordnete Schenkel (42, 43) aufweist, die an ihren Enden (46, 47) aufeinander zu gekrümmt sind, um sich an einer Stelle (48) anzunähern oder zu berühren, und wobei die Schenkel (42, 43) an der Stelle (48) in einer Kante (51) auslaufen die in den Aufnahmetrichter (28) der Platine (9) nach Anspruch 1 passt.

13. Gegenplatine nach Anspruch 12, **dadurch gekennzeichnet, dass** in dem Maschenträgerabschnitt (41) zwischen den Schenkeln (42, 43) ein Freiraum (45) ausgebildet ist, der sowohl zur Aufnahme eines Nadelkopfs als auch zur Aufnahme eines Abschnitts einer Schließplatine (58) eingerichtet ist.

14. Gegenplatine nach Anspruch 12, **dadurch gekennzeichnet, dass** die Schenkel (42, 43) an der Stelle (48) federnd aneinander anliegen.

15. Gegenplatine nach Anspruch 12, **dadurch gekennzeichnet, dass** die Schenkel (42, 43) unter Vorspannung aneinander anliegen.

16. Gegenplatine nach Anspruch 12, **dadurch gekennzeichnet, dass** der Maschenträgerabschnitt (41) quer zu dem Grundabschnitt (35) ausgerichtet ist.

17. Gegenplatine nach Anspruch 12, **dadurch gekennzeichnet, dass** der Maschenträgerabschnitt (41) und der Grundabschnitt (35) miteinander einen rechten Winkel einschließen.

18. Gegenplatine nach Anspruch 12, **dadurch gekennzeichnet, dass** der Maschenträgerabschnitt (41) an seiner von dem Grundabschnitt (35) weg weisenden Seite eine Nut (52) aufweist.

19. Gegenplatine nach Anspruch 18, **dadurch gekennzeichnet, dass** die Nut (52) divergierende Nutwände (53, 54) aufweist.

## Claims

1. Sinker (9) for a closing device (4) for closing a tubular knitted fabric (3), in particular in hosiery manufacture,
**characterised by**
a base section (15), which is arranged for longitudinally movable guidance in a guide groove (8) of a sinker holder (6) and has at least one butt (16) for controlled longitudinal displacement of the sinker (9),
a stitch holder section (18), which is configured on the base section (15) and extends away from this, wherein the stitch holder section (18) has two spaced legs (22, 23), which are curved onto one another in the vicinity of their ends (25, 26) in order to come close to or touch one another at a location (27), and wherein the ends (25, 26) of the legs (22, 23) diverge from one another at the location (27) to together form a receiving funnel (28).

2. Sinker according to Claim 1, **characterised in that** the legs (22, 23) abut one another resiliently at the location (27).

3. Sinker according to Claim 1, **characterised in that** the legs (22, 23) abut one another with bias.

4. Sinker according to Claim 1, **characterised in that** the receiving funnel (28) defines an opening angle of between 20° and 40°.

5. Sinker according to Claim 1, **characterised in that** the receiving funnel (28) has an opening angle of 30°.

6. Sinker according to Claim 1, **characterised in that** the legs (22, 23) have a thickness, which is less than half the thickness of the base section (15).

7. Sinker according to Claim 1, **characterised in that** the legs (22, 23) and the base section (15) are configured in one piece with one another.

8. Sinker according to Claim 1, **characterised in that** the stitch holder section (18) is oriented transversely to the base section (15).

9. Sinker according to Claim 1, **characterised in that** the stitch holder section (18) and the base section (15) enclose a right angle with one another.

10. Sinker according to Claim 1, **characterised in that** the stitch holder section (18) is arranged to receive stitches.

11. Sinker according to Claim 1, **characterised in that** a cavity (24) arranged both to receive a needle head and to receive a section of a closing sinker (57) is configured between the legs (22, 23) in the stitch holder section (18).

12. Counter-sinker (13) for a closing device (4) for closing a tubular knitted fabric (3), in particular in hosiery manufacture,
**characterised by**
a base section (35), which is arranged for longitudinally movable guidance in a guide groove (12) of a counter-sinker holder (7) and has at least one butt (38) for controlled longitudinal displacement of the counter-sinker (13),
a stitch holder section (41) for receiving stitches (55, 56) configured on the base section (35) and extending away from this, wherein the stitch holder section (41) has two spaced legs (42, 43), which are curved onto one another in the vicinity of their ends (46, 47) in order to come close to or touch one another at a location (48), and wherein at the location (48) the legs (42, 43) terminate in an edge (51), which fits into the receiving funnel (28) of the sinker (9) according to Claim 1.

13. Counter-sinker according to Claim 12, **characterised in that** a cavity (45) arranged both to receive a needle head and to receive a section of a closing sinker (58) is configured between the legs (42, 43) in the stitch holder section (41).

14. Counter-sinker according to Claim 12, **characterised in that** the legs (42, 43) abut one another resiliently at the location (48).

15. Counter-sinker according to Claim 12, **characterised in that** the legs (42, 43) abut one another with bias.

16. Counter-sinker according to Claim 12, **characterised in that** the stitch holder section (41) is oriented transversely to the base section (35).

17. Counter-sinker according to Claim 12, **characterised in that** the stitch holder section (41) and the base section (35) enclose a right angle with one another.

18. Counter-sinker according to Claim 12, **characterised in that** the stitch holder section (41) has a groove (52) on its side pointing away from the base section (35).

19. Counter-sinker according to Claim 18, **characterised in that** the groove (52) has diverging groove walls (53, 54).

## Revendications

1. Platine (9) pour un dispositif de fermeture (4) destiné à fermer un produit tricoté tubulaire (3), notamment lors de la fabrication de bas, **caractérisée en ce qu'**elle comporte
- une partie de base (15) qui est conçue en vue d'un guidage mobile en translation longitudinale dans un canal de guidage (8) d'un support de platines (6) et présente au moins un pied (16) qui sert au déplacement longitudinal contrôlé de la platine (9),
- une partie de support de mailles (18) qui est réalisée sur la partie de base (15) et s'étend à partir de celle-ci, la partie de support de mailles (18) présentant deux branches (22, 23) disposées à distance l'une de l'autre, qui sont incurvées l'une en direction de l'autre, à proximité de leurs extrémités (25, 26), pour se rapprocher de près l'une de l'autre ou se toucher en un point (27), et les extrémités (25, 26) des branches (22, 23) s'éloignant l'une de l'autre en partant du point (27), pour former ensemble un entonnoir de réception (28).

2. Platine selon la revendication 1, **caractérisée en ce que** les branches (22, 23) sont appliquées élastiquement l'une contre l'autre au point (27).

3. Platine selon la revendication 1, **caractérisée en ce que** les branches (22, 23) sont appliquées avec une précontrainte l'une contre l'autre.

4. Platine selon la revendication 1, **caractérisée en ce que** l'entonnoir de réception (28) définit un angle d'ouverture compris entre 20° et 40°.

5. Platine selon la revendication 1, **caractérisée en ce que** l'entonnoir de réception (28) présente un angle d'ouverture de 30°.

6. Platine selon la revendication 1, **caractérisée en ce que** les branches (22, 23) présentent une épaisseur qui est inférieure à la moitié de l'épaisseur de la partie de base (15).

7. Platine selon la revendication 1, **caractérisée en ce que** les branches (22, 23) et la partie de base (15) sont réalisées d'une seule pièce les unes avec les autres.

8. Platine selon la revendication 1, **caractérisée en ce que** la partie de support de mailles (18) est orientée perpendiculairement à la partie de base (15).

9. Platine selon la revendication 1, **caractérisée en ce que** la partie de support de mailles (18) et la partie de base (15) forment un angle droit entre elles.

10. Platine selon la revendication 1, **caractérisée en ce que** la partie de support de mailles (18) est conçue pour recevoir des mailles.

11. Platine selon la revendication 1, **caractérisée en ce qu'**il est prévu, dans la partie de support de mailles (18), entre les branches (22, 23), un espace libre (24) qui est agencé aussi bien pour recevoir une tête d'aiguille que pour recevoir une partie d'une platine de fermeture (57).

12. Contre-platine (13) pour un dispositif de fermeture (4) destiné à fermer un produit tricoté tubulaire (3), notamment lors de la fabrication de bas, **caractérisée en ce qu'**elle comporte
- une partie de base (35) qui est conçue en vue d'un guidage mobile en translation longitudinale dans un canal de guidage (12) d'un support de contre-platine (7) et présente au moins un pied (38) qui sert au déplacement longitudinal contrôlé de la contre-platine (13),
- une partie de support de mailles (41) agencée en vue de la réception de mailles (55, 56), qui est réalisée sur la partie de base (35) et s'étend à partir de celle-ci, la partie de support de mailles (41) présentant deux branches (42, 43) disposées à distance l'une de l'autre, qui sont incurvées l'une en direction de l'autre, au niveau de leurs extrémités (46, 47), pour se rapprocher l'une de l'autre ou se toucher en un point (48), et les branches (42, 43) se terminant en formant un bord (51) au point (48), qui s'adapte dans l'entonnoir de réception (28) de la platine (9) selon la revendication 1.

13. Contre -platine selon la revendication 12, **caractérisée en ce qu'**il est prévu, dans la partie de support de mailles (41), entre les branches (42, 43), un espace libre (45) qui est agencé aussi bien pour recevoir une tête d'aiguille que pour recevoir une partie d'une platine de fermeture (58).

14. Contre-platine selon la revendication 12, **caractérisée en ce que** les branches (42, 43) sont appliquées élastiquement l'une contre l'autre au point (48).

15. Contre-platine selon la revendication 12, **caractérisée en ce que** les branches (42, 43) sont appliquées avec une précontrainte l'une contre l'autre.

16. Contre-platine selon la revendication 12, **caractérisée en ce que** la partie de support de mailles (41) est orientée perpendiculairement à la partie de base (35).

17. Contre-platine selon la revendication 12, **caractérisée en ce que** la partie de support de mailles (41) et la partie de base (35) forment un angle droit entre elles.

18. Contre-platine selon la revendication 12, **caractérisée en ce que** la partie de support de mailles (41) présente une rainure (52) sur sa face éloignée de la partie de base (35).

19. Contre-platine selon la revendication 18, **caractérisée en ce que** la rainure (52) présente des parois de rainure (53, 54) divergentes.
